# EUROPÄISCHE PATENTSCHRIFT

(11) **EP 0 043 987 B1**
(45) Veröffentlichungstag und Bekanntmachung des Hinweises auf die Patenterteilung: **07.03.1984**
(21) Anmeldenummer: 81105098.8
(22) Anmeldetag: 01.07.1981
(51) Int. Cl.: B22D 1/00, B22D 11/01, B22D 11/10

(54) **Vorrichtung zum Stranggiessen von Metall in einem geschlossenen Eingiessystem**
Apparatus for the continuous casting of metal in a closed gating system
Installation pour la coulée continue de métal dans un système fermé d'alimentation du moule

(30) Priorität: 11.07.1980 CH 5347/80
(43) Veröffentlichungstag der Anmeldung: 20.01.1982
(73) Patentinhaber: CONCAST HOLDING AG, CH-8027 Zürich (CH)
(72) Erfinder: Heinemann, Wilfried, Dr., CH-8805 Richterswil (CH); Rummel, Theodor, Prof., D-8022 Grünwald / München (DE)
(74) Vertreter: Zeller, Josef

## Beschreibung

Die Erfindung betrifft eine Vorrichtung zum Stranggiessen von Metall mit einem geschlossenen Eingiesssystem, wobei ein feuerfester Verteilergefäss-Ausgussstutzen mit einer gekühlten Durchlaufkokille verbunden ist, die eine etwa horizontale Längsachse aufweist.

Beim Stranggiessen von Metall miteiner Durchlaufkokille kann die Metallzuführung in einem offenen oder in einem geschlossenen Eingiesssystem erfolgen. Vertikal- und Bogenstranggiessanlagen werden in der Regel mit offenem Eingiesssystem betrieben, d.h. zwischen Verteilergefäss und Durchlaufkokille besteht keine Verbindung. Horizontalstranggiessanlagen werden fast ausschliesslich mit geschlossenem E:ngiesssystem gebaut, wobei Feuerfestteile des Veiteilergefässes mit der Eingiessseite der Durchlaufkokille verbunden sind. Das geschlossene Eingiesssystem erbringt gegenüber dem offenen Eingiesssystem folgende Vorteile. Ein Kontakt des Giesmetalles mit Luftsauerstoff zwischen dem Vertei^{l}ergefäss und der Durchlaufkokille ist ausgescniossen. Eine Badspiegelregulierung in der Kokille entfällt.

Es ist aus der D E-OS Nr. 1558224 eine horizontale Stranggiessanlage bekannt, be' welcher ein Verteilergefäss mit einer wassergekühlten Kokille verbunden ist. Das Metall fliesst dabei ohne Luftzutritt aus dem Verteilergefäss in die Kokille, wobei die Fliessgeschwindigkeit durch die Ausziehgeschwindigkeit des Stranges gereget ist. Es wurde festgestellt, dass das flüssige Metai! nicht erst in der Kokilie, sondern schon im Bereich der Verbindungsebene zwischen der Kokille und der Verteilergefäss-Austrittsöffnung zu erstarren beginnt, was zu Metallanschweissungen an der Wandung des Verteilergefäss-Ausgussstutzers und infolge des von den Abzugwalzen auf den Strang ausgeübten Zuges zu Rissen am be;₃its erstarrten Strangumfang führt. Dies verursacht eine beträchtliche Störung des Giessvorganges und erhebliche Materialfehler am fertigen Erzeugnis. Durch Rissbildung in der noch dünren Strangkruste an der Kokillenausgangsseite sind deshalb Durchbrüche nicht auszuschliessen. die zu einer vollständigen Entleerung des vorgeschalteten Verteilergefässes führen. Das Anscnweissen des Metalles innerhalb der Verteilerge äss-Austrittsöffnung führt auch zu einer rasch en Zerstörung dieser Verbindungsleitung, wodurch die Dauer des Giessvorganges verkürzt wirc. Aus diesen Gründen hat insbesondere das kontinuierliche Stahlstranggiessverfahren mit horizontaler Kokille trotz beträchtlicher Verbesserungen sowohl bezüglich des Materials als auch cer Gestaltung solcher Verbindungsstücke noch einen breiten Eingang in die industrielle Technik gefunden.

Aus der DE-OS Nr. 2455816 ist weiter ein horizontales Stranggiessverfahren bek-nnt, bei welchem das Metall aus einem Verte ergefäss über eine feuerfeste, düsenartig sich stark erweiternde Verbindungsleitung in die Kokille geleitet wird. Das flüssige Metall wird in dieser düsenartigen Verbindungsleitung elektromagnetischen Kräften unterworfen, die am Umfang des Metallstranges eine Beschleunigung in Strömungsrichtung hervorrufen. Der in der düsenartigen Erweiterung vorgeformte und beschleunigte Metallstrom soll im sprunghaft erweiterten Kokillenquerschnitt einen freien Ringraum erzeugen, wobei ein stabiler Meniskus begünstigt werden soll. Die Vorrichtung zur Erzeugung der elektromagnetischen Kräfte entlang der düsenartigen Verbindungsleitung entspricht einem Stator eines Linearmotors. Im freien Ringraum wird über eine Mehrzahl von Schlitzen ein neutrales Gas unter Druck eingeleitet, der mindestens gleich dem maximalen ferrostatischen Druck in diesem Bereich ist. Trotz diesen aufwendigen Verfahrensschritten wie das Aufbringen einer axialen Beschleunigung der Schmelze in der Verbindungsleitung und der Druckbeaufschlagung im Ringraum können bei Stillstand oder bei sich ändernder Strangausziehbewegung Störungen im Ringraum nicht ganz vermieden werden. Im weiteren kann das eingepresste inerte Gas wegen des geringeren ferrostatischen Druckes an der Strangoberseite verglichen zur Strangunterseite vom bewegten Strang mitgerissen werden. Dies kann einerseits zusätzliche Störungen im Ringraum und anderseits Strangfehler, insbesondere an der Strangoberfläche, erzeugen. Im weiteren können die bereits genannten Anschweissungen an der Stirnseite der düsenartigen Verbindungsleitung mit den erwähnten Nachteilen entstehen.

Zum gleichzeitigen Giessen mehrerer Stränge ist es ferner aus der DE-OS Nr. 1608350 bekannt, vertikal angeordnete Stranggiesskokillen gasdicht mit einem gemeinsamen Verteilergefäss zu verbinden und Metall über Bodenausgussdüsen den Kokillen zuzuführen. Dabei kann zwischen dem feuerfesten Verteilergefäss-Ausgussstutzen und den gekühlten Kokillen wahlweise mit oder ohne Gaspolster gearbeitet werden. Bei diesen vertikal angeordneten Kokillen treten ebenfalls die aus dem horizontalen Stranggiessen bekannten Störungen zwischen dem feuerfesten Verteilergefäss-Ausgussstutzen und der gekühlten Durchlaufkokille auf. Auch trotz Verwendung einer verlängerten Ausgussdüse und einem Gaspolster zwischen der Kokille und dieser Düse bauen sich bei sich ändernden Giessbedingungen Anschweissungen an der Düse auf, die zu Störungen führen. Dieses Verfahren hat sich deshalb im industriellen Gebrauch nicht durchgesetzt.

Ein Verfahren und eine Vorrichtung zum horizontalen Strantgiessen ist im weiteren aus der DE-OS Nr. 2756112 bekannt. Bei diesem Verfahren wird aus einer seitlichen Ausgussöffnung eines Behälters flüssiges Metall abgezogen. Dabei wird die Schwerkraft des ausfliessenden Giessmetalles in einem Teilbereich nach der Ausgussöffnung durch eine immaterielle elektromagnetische Strangunterstützung kompensiert und der ferrostatische Druck durch eine zusätzliche elektromagnetische Spule unter Kontrolle gehalten. Diese mit der elektromagnetischen Schwerkraftkompensation kombinierte elektromagnetische Spule kann einerseits auf einer Anlage zum kokillenlosen Giessen oder anderseits auf einer Anlage mit einer horizontal oszillierenden Kokille und einer feststehenden Ausgussöffnung verwendet werden.

Der Erfindung liegt die Aufgabe zugrunde, die bekannten Schwierigkeiten an der Verbindungsstelle zwischen einem feuerfesten Verteilergefäss-Ausgussstutzen und einer Kokille, wie Anschweissungen, Strangfehler, Durchbrüche usw. mit einfachen Mitteln zu lösen. Zusätzlich soll auch die Leistung solcher Stranggiessanlagen durch Verlängerung der möglichen Giesszeit erhöht werden.

Die erfindungsgemässe Vorrichtung zeichnet sich durch die Merkmale gemäss Anspruch 1 aus. Die Erfindung ermöglicht unter Anwendung einer preisgünstigen Vorrichtung die Ausnützung der Vorteile des geschlossenen Giesssystems beim Stranggiessen mit horizontal angeordneter Kokille. Die aus dem Stand der Technik bekannten Nachteile, wie Anschweissungen, Strangfehler und Durchbrüche, können beseitigt werden. Durch einen wesentlich verminderten Verschleiss im Verteilergefäss-Ausgussstutzen können längere Sequenzen von Giesspfannen vergossen werden, wodurch sich Totzeiten und Unterhaltskosten wesentlich verringern.

Ein weiteres, noch nicht befriedigend gelöstes Problem beim bekannten geschlossenen Giesssystem stellt die Zuführung eines Schmiermittels in die Kokille dar. Mit der Erfindung wird eine gleichmässige Schmiermittelzufuhr dadurch ermöglicht, dass unter Ausnützung des Vakuums im Ringraum ein Schmiermittel für den Strang in diesen Ringraum eingebracht wird. Anstelle eines flüssigen, pasten- oder pulverförmigen Schmiermittels kann beispielsweise auch ein nicht oxydierendes Gas mit oder ohne Zusatzstoffe durch das Vakuum in den Ringraum bzw. in die Kokille eingebracht werden.

Eine zusätzliche Verminderung des Verschleis- .ses am feuerfesten Verteilergefäss-Ausgussstutzen ist erreichbar, wenn, nach einem weiteren Merkmal der Erfindung, die elektromagnetische Spule beidseits der Verbindungsebene angeordnet ist.

Zur Verminderung der Durchflussgeschwindigkeit des Metalles durch den Verteilergefäss-Ausgussstutzen und zur Erhöhung des Einschnüreffektes schlägt die Erfindung im weiteren vor, im Bereich der Verbindungsebene die Austrittsöffnung des Verteilergefäss-Ausgussstutzens und die Kokilleneintrittsöffnung gleich gross zu wählen sowie die Metallschmelze zusätzlich von der Austrittsöffnung mittels des elektromagnetischen Feldes fernzuhalten.

Es kann vorteilhaft sein, wenn im Bereich der Verbindungsebene die Austrittsöffnung des Verteilergefäss-Ausgussstutzens kleiner als die Kokilleneintrittsöffnung ist.

Als eine weitere Ausgestaltung der Erfindung wird zur Beseitigung des Nachteiles des unterschiedlichen ferrostatischen Druckes beim Giessen von Strängen mit rundem Querschnitt die Anwendung einer ovalen oder einer exzentrisch angeordneten runden elektromagnetischen Spule vorgeschlagen, die unterhalb der horizontalen Längsachse der Kokille einen kleineren Abstand zum Kokillenhohlraum aufweist als oberhalb dieser Längsachse.

Die Güte der Strangoberfläche kann nach einem zusätzlichen Merkmal verbessert werden, wenn zwischen dem feuerfesten Verteilergefäss-Ausgusstutzen und der Durchlaufkokille ein Kokillenteil mit gegenüber der Durchlaufkokille reduzierter Wärmeleitfähigkeit angeordnet ist. Eine zusätzliche Verbesserung der einschnürenden Wirkung des elektromagnetischen Feldes im Formhohlraum kann erreicht werden, wenn der Kokillenteil aus paramagnetischem Werkstoff mit entsprechend niedriger Wärmeleitfähigkeit besteht.

Im nachfolgenden werden anhand von Figuren Beispiele des Erfindungsgegenstandes erläutert.

Es zeigen:
Fig. 1 einen Vertikalschnitt durch einen Verteilergefäss-Ausgussstutzen und eine Durchlaufkokille,
Fig. 2 einen Schnitt nach der Linie IV-IV gemäss Fig. 1, und
Fig. 3 ein weiteres Beispiel einer Spulenanordnung.

In Fig. 1 ist ein feuerfester Verteilergefäss-Ausgussstutzen 2 mit einer gekühlten Durchlaufkokille 3 mit horizontaler Kokillenlängsachse 14 verbunden, was ein geschlossenes Eingiesssystem darstellt. Zwischen der Durchlaufkokille 3 und dem Verteilergefäss-Ausgussstutzen 2 befindet sich eine Verbindungsebene 4. Eine elektromagnetische Spule 16, die eine Einschnürung 7 des in die Durchlaufkokille 3 einfliessenden Stahles bewirkt, ist beidseits der Verbindungsebene 4 angeordnet. Dabei bildet sich ein freier Ringraum 8, so dass im Bereich der Verbindungsebene 4 der einfliessende Stahl die Kokille 3 noch nicht berühren kann. Der Verteilergefäss-Ausgussstutzen 2 ist ein Teil eines nicht dargestellten Verteilergefässes. Der Durchlaufkokille 3 folgen in der Regel nicht dargestellte, bekannte Stützführungselemente und ein Strangausziehaggregat für kontinuierlichen oder intermittierenden Strangauszug.

In Fig. 2 ist eine Distanz 15 zwischen einer wassergekühlten, elektromagnetischen, einwindigen Spule 16 und dem Kokillenhohlraum 19 unterhalb der horizontalen Längsachse 14 der Durchlaufkokille 3 kleiner als eine Distanz 18 oberhalb der Längsachse 14. Auf der Eintrittsseite der Durchlaufkokille 3 ist ein Kokillenteil 20 mit einer Ausfütterung versehen, die gegenüber der Durchlaufkokille aus Kupfer eine reduzierte Wärmeleitfähigkeit aufweist. Diese Ausfütterung wird mit Vorteil aus paramagnetischem Werkstoff, z.B. rostfreiem Stahl, hergestellt. Damit sich in dem freien Ringraum 8 (Fig. 1) kein Vakuum bildet, das der Einschnürung 7 entgegenwirken würde, wird aus einem Behälter 22 über ein Druckreduzierventil 23 ein inertes Gas durch feine Zuführschlitze 24 in den Ringraum 8 zugeführt. Dieser Druck wird etwa dem atmosphärischen Druck angepasst und ist somit kleiner als derferrostatische Druck der Schmelze. Das Vakuum im Ringraum 8 kann auch zum Einbringen eines Schmiermittels für den Strang ausgenützt werden.

In Fig. 3 ist eine schwach oval geformte elektromagnetische Spule 31 um einen runden Strangquerschnitt 32 angeordnet.

Die Auslegung der elektromagnetischen Spule und die Wahl der Leistung, der Frequenz usw. hat so zu erfolgen, dass im Bereich der Verbindungsebene die Metallschmelze von der Kokillenwand und/oder von der Verteilergefäss-Austrittsöffnung mittels eines einschnürenden elektromagnetischen Feldes ferngehalten wird. Zum Giessen eines runden Stranges von 100 mm 0 mittels einer Vorrichtung nach Fig. 3 können beispielsweise nachfolgende Parameter verwendet werden:
- Lichte Weite der Spule: 150 mm 0
-Anzahl Windungen: 1
- Spulenquerschnitt mit Innenkühlung: 36 x 36 mm
-Spulenmaterial: Kupfer
- Frequenz: 500 Hz
- Stromstärke: 4500 A
- Spannung: 10V
- Elektrische Wirkleistung: 34 W

Zum Giessen eines Vierkantstranges 150 mm 0 gemäss einer Vorrichtung nach den Fig. 1 und 2 werden nachfolgende Parameter empfohlen:
- Lichte Weite der Spule: 200 mm 0
- Anzahl Windungen: 1
- Spulenquerschnitt mit Innenkühlung: 30 ₓ 40 mm
- Spulenmaterial: Kupfer
- Frequenz: 300 Hz
- Stromstärke: 5000 A
- Spannung: 15 V
- Elektrische Wirkleistung: 52,5 W

Das erfindungsgemässe Verfahren und die Vorrichtung sind grundsätzlich für eine Vielzahl von Metallen anwendbar. Insbesondere können auch Eisen/Kohlenstoff-Legierungen gegossen werden. Durch die freie Gestaltungsmöglichkeit der Spule werden bei der Anwendung der Erfindung nur wenig Einschränkungen bezüglich unterschiedlicher Strangformate wirksam.

## Patentansprüche

1. Vorrichtung zum Stranggiessen von Metall mit einem geschlossenen Eingiesssystem, wobei ein feuerfesterVerteilergefäss-Ausgussstutzen (2) mit einer gekühlten Durchlaufkokille (3) verbunden ist, die eine etwa horizontale Längsachse aufweist, dadurch gekennzeichnet, dass im Bereich einer Verbindungsebene (4) zwischen dem Verteilergefäss-Ausgussstutzen (2) und der Durchlaufkokille (3) eine elektromagnetische, die Metallschmelze (13) einschnürende Spule (16, 31 angeordnet und zwischen dieser Spule (16, 31 und dem Kokillenhohlraum (19) unterhalb der etwa horizontalen Längsachse (14) der Durchlaufkokille (3) eine Distanz (15) kleiner ist als eine Distanz (18) oberhalb der Längsachse (14).

2. Vorrichtung nach Anspruch 1, dadurch gekennzeichnet, dass kokillenseitig der Verbindungsebene (4) die elektromagnetische Spule (16) angeordnet ist.

3. Vorrichtung nach Anspruch 1, dadurch gekennzeichnet, dass beidseits der Verbindungsebene (4) die elektromagnetische Spule (16, 31 ) angeordnet ist.

4. Vorrichtung nach einem der Ansprüche 1 bis 3, dadurch gekennzeichnet, dass im Bereich der Verbindungsebene (4) die Austrittsöffnung des Verteilergefäss-Ausgussstutzens (2) und die Kokilleneintrittsöffnung gleich gross sind.

5. Vorrichtung nach einem der Ansprüche 1 oder 2, dadurch gekennzeichnet, dass im Bereich der Verbindungsebene (4) die Austrittsöffnung des Verteilergefäss-Ausgussstutzens (2) kleiner als die Kokilleneintrittsöffnung ist.

6. Vorrichtung nach einem der Ansprüche 1 bis 5, dadurch gekennzeichnet, das eine ovale elektromagnetische Spule (31 ) vorgesehen ist.

7. Vorrichtung nach einem der Ansprüche 1 bis 6, dadurch gekennzeichnet, dass zwischen dem feuerfesten Verteilergefäss-Ausgussstutzen (2) und der Durchlaufkokille (3) aus Kupfer ein Kokillenteil (20) mit gegenüber der Durchlaufkupferkokille (3) reduzierter Wärmeleitfähigkeit angeordnet ist.

8. Vorrichtung nach Anspruch 7, dadurch gekennzeichnet, dass der Kokillenteil (20) mit reduzierter Wärmeleitfähigkeit aus paramagnetischem Werkstoff besteht.

## Claims

1. Equipment for the continuous casting of metal in a closed pouring system, wherein a refractory discharge port (2) of a distributor vesselais connected to a cooled open-ended mould (3), the longitudinal axis of which is substantially horizontal, characterized in that, in the zone of a connecting plane (4) between the discharge port (2) of the distributor vessel and the mould (3), there is arranged an electromagnetic coil (16, 31) which constricts the molten metal (13) and, between this coil (16, 31) and the mould cavity (19) below the substantially horizontal longitudinal axis (14) of the mould (3), there is a distance (15) that is less than a distance (18) above the longitudinal axis (14).

2. Equipment according to claim 1, characterized in that the electromagnetic coil (16) is arranged on that side of the connecting plane (4) on which the mould is located.

3. Equipment according to claim 1, characterized in that the electromagnetic coil (16,31) is arranged on both sides of the connecting plane (4).

4. Equipment according to one of claims 1 to 3, characterized in that, in the zone of the connecting plane (4), the outlet opening of the discharge port (2) of the distributor vessel and the mould inlet opening are of the same size.

5. Equipment according to one of claims 1 or 2, characterized in that, in the zone of the connecting plane (4), the outlet opening of the discharge port (2) of the distributor vessel is smaller than the mould inlet opening.

6. Equipment according to one of claims 1 to 5, characterized in that an oval electromagnetic coil (31 ) is provided.

7. Equipment according to one of claims 1 to 6, characterized in that, between the refractory discharge port (2) of the distributor vessel and the mould (3) made of copper, there is arranged a mould part (20) having thermal conductivity that is less than that of the copper rrould (3).

8. Equipment according to claim 7, characterized in that the mould part (20) of reduced thermal conductivity is made cf a paramagnetic material.

## Revendications

1. Dispositif pour la coulée continue de métal avec un système d'alimentàtion ermé, dans lequel une busette d'écoulement réf actaire (2) d'un récipient distributeur est raccorc ée à une lingotière refroidie (3) à bouts ouverts, qui présente un axe longitudinal à peu près horizor al, caractérisé en ce qu'une bobine électromag sétique (16, 31 ) rétrécissant le bain de métal ( 3) est disposée, dans la région d'un plan de j oint (4), entre la busette (2) du récipient distribu eur et la lingotière (3), et en ce que la distance (15) entre cette bobine (16, 31 ) et la cavité (1) de la lingotière au-dessous de l'axe longitudin I (14) à peu près horizontal de la lingotière (3) est plus petite que la distance (18) entre la bobine et la cavité au-dessus de l'axe longitudinal (14).

2. Dispositif selon la revendication 1, caractérisé en ce que la bobine électromagnétique (16) est disposée côté lingotière du plan de joint (4).

3. Dispositif selon la revendication 1, caractérisé en ce que la bobine électromagnétique (16, 31 ) est disposée des deux côtés du pian de joint (4).

4. Dispositif selon l'une des revendications 1 à 3, caractérisé en ce que l'orifice de sortie de la busette (2) du récipient distributeur et l'ouverture d'entrée de la lingotière sont d'égale grandeur dans la région du plan de joint (4).

5. Dispositifselon l'une des revendications 1 ou 2, caractérisé en ce que l'orifice de sortie de la busette (2) du récipient distributeur est plus petit, dans la région du plan de joint (4), que l'ouverture d'entrée de la lingotière.

6. Dispositif selon l'une des revendications 1 à 5, caractérisé par l'utilisation d'une bobine électromagnétique (31 ) de forme ovale.

7. Dispositif selon l'une des revendications 1 à 6, caractérisé par la disposition, entre la busette réfractaire (2) du récipient distributeur et la lingotière à bouts ouverts (3) en cuivre, d'une portion de lingotière (20) dont la conductibilité thermique est réduite par rapport à celle de la lingotière (3).

8. Dispositif selon la revendication 7, caractérisé en ce que la portion de lingotière (20) à conductibilité thermique réduite est en matériau paramagnétique.
